# EUROPÄISCHE PATENTSCHRIFT

(11) **EP 0 513 422 B1**
(45) Veröffentlichungstag und Bekanntmachung des Hinweises auf die Patenterteilung: **29.09.1993**
(21) Anmeldenummer: 91108021.6
(22) Anmeldetag: 17.05.1991
(51) Int. Cl.: F26B 25/18, F27D 5/00

(54) **Feuerfeste Unterlagen für Dachziegel beim Trocknen und/oder Brennen**
Fire-proof supports for tiles during the drying and/or the firing
Supports réfractaires pour tuiles utilisés lors du séchage et/ou de la cuisson

(43) Veröffentlichungstag der Anmeldung: 19.11.1992
(73) Patentinhaber: Hans Lingl Anlagenbau und Verfahrenstechnik GmbH & Co. KG, D-89231 Neu-Ulm (DE)
(72) Erfinder: Lingl, Hans, W-7910 Neu-Ulm (DE)
(74) Vertreter: Körber, Wolfhart, Dr.rer.nat.

(56) Entgegenhaltungen:
- DE-A- 1 801 562
- FR-A- 2 357 845
- FR-A- 2 645 632
- GB-A- 574 789

## Beschreibung

Die Erfindung betrifft eine auf Ofenwagen beidseitig stapelbare feuerfeste Unterlage für Dachziegel nach dem Oberbegriff des einzigen Patentanspruchs.

Dachziegel werden neuerdings auf feuerfesten Unterlagen liegend getrocknet und gebrannt. Wegen der Produktvielfalt in Dachziegelwerken, insbesondere in solchen, in denen sowohl stranggezogene flache Ziegel als auch gepreßte Ziegel mit höherem Profil hergestellt werden, sind entweder mehrere Sätze verschiedener auf die jeweiligen Profile abgestimmte Unterlagen parat zu halten oder es sind Unterlagen zu verwenden, die für stark profilierte und flache Ziegel gleichermaßen sich eignen.

Aus der EP-B1-0162153 sind Unterlagen bekannt, die einen H-förmigen Querschnitt haben und auf beiden Seiten zwischen den Stegen der H-förmigen Unterlage Dachziegel aufnehmen können. Beide Seiten weisen jedoch das gleiche Profil auf und sind auf Ziegel mit hohem Profil abgestellt.

Nachteilig ist, daß bei der Belegung solcher Unterlagen mit sehr flachen Dachziegeln, zum Beispiel Biberschwänzen, der Abstand zwischen der Ofendecke und den Ziegeln auf den obersten, der den Ofen gestapelt durchfahrenden Unterlagen verhältnismäßig groß wird, was die Strömungsverhältnisse ungünstig beeinflußt.

Zweiseitige verwendbare Unterlagen sind ferner durch die DE-A-18 01 562 bekannt. Hierzu ist aber nur die eine (obere) Seite, und auch nur unter Zuhilfenahme zusätzlicher Paletten, welche auf die rahmenförmige Unterlage aufgesetzt werden, zur Aufnahme von Dachziegeln geeignet, wogegen die andere (untere) Seite der Unterlage nur quer über eine Unterlage gelegte Maschine zu tragen vermag. Diese Unterlage ist somit auch nicht stapelbar.

Der Erfindung liegt demnach die Aufgabe zugrunde, eine zweiseitig verwendbare Unterlage zu schaffen, die sowohl auf flache als auch auf starke profilierte Dachziegel abgestimmt sind. Diese Aufgabe wird erfindungsgemäß durch die im kennzeichnenden Teil des Anspruchs 1 angegebene Ausbildung der Unterlage gelöst.

Diese Ausbildung ermöglicht es, die Innenseite der Unterlage mit stark profilierten Dachziegeln 7' und die Außenseite mit den flachen Dachziegeln 7 zu belegen, wobei jede Seite der Unterlage auf das aufgelegte Ziegelprofil abgestimmt ist. Außerdem bleiben der Deckenspalt und damit auch die Strömungsverhältnisse stets gleich.

Die Verwendung stapelbarer U-förmiger Kassetten als Unterlagen für Dachziegel beim Trocknen bzw. Brennen in einem Ofen sind an sich bekannt durch die FR-A-26 45 632. Die Kassetten nehmen aber nur auf der inneren Tragfläche zwischen den Schenkeln Dachziegel auf und werden auch nur mit nach oben weisenden Schenkeln gestapelt. Zur Anpassung an Ziegel unterschiedlichen Formats sind die Kassetten so gestaltet, daß ein mehr oder weniger großer Abstand zwischen den Kassettenböden im Stapel gebildet werden kann.

Ein Ausführungsbeispiel der Erfindung ist in der Zeichnung dargestellt und wird im folgenden näher beschrieben.

Es zeigen:
- Fig. 1: einen Stapel U-förmiger Kassetten auf einem Ofenwagen mit den äußeren Tragflächen obenliegend.
- Fig. 2: einen Stapel U-förmiger Kassetten auf einem Ofenwagen mit den inneren Tragflächen obenliegend.

Fig. 1stellt einen Ausschnitt aus einem Tunnelofen 1 mit Seitenwänden 2 und Decke 3, sowie auf dem Plateau 4 von Ofenwagen gestapelte Unterlagen 5 dar, die von auf dem Ofenwagenplateau befestigten Sockelleisten 6 abgestützt werden. Die Unterlagen bestehen aus feuerfesten U-förmigen Kassetten 5. Deren Außenfläche trägt flache Dachziegel 7, während auf der durch die beiden Schenkel der U-Kassetten 5 eingeschlossenen Innenflächen hochprofilierte Dachziegel 7' getragen werden.

In Fig. 1 sind die U-Kassetten 5 mit flachen Dachziegeln 7 besetzt und mit den Schenkeln nach unten weisend gestapelt. In Fig. 2 sind die U-Kassetten 5 mit den Schenkeln noch oben weisend auf den Ofenwagen gestapelt und mit hochprofilierten Dachziegeln 7' beladen.

Zum Ausgleich von Höhenunterschieden zwischen den beiden Stapeln werden bei Stapeln mit nach unten gerichteten Schenkeln die untersten Kassetten in die Sockelleisten 6 gestellt und bei Stapeln mit nach oben offenen Kassetten die untersten Kassetten auf die Schenkel der Sockelleisten 6 gestellt.

Der Abstand A zwischen den Ziegeln 7 und den Ziegeln 7' und Decke 3 bleibt dadurch in etwa gleich.

## Patentansprüche

1. Auf Ofenwagen beidseitig stapelbare feuerfeste Unterlage für Dachziegel zum Trocknen und/oder Brennen der Dachziegel in Öfen mit zwei einander gegenüberliegenden, abgewandten Tragflächen zur Aufnahme der Dachziegel, deren eine Tragfläche Auflageelemente (8) zur Unterstützung aufliegender Teile von stark profilierten Dachziegeln (7') aufweist, **dadurch gekennzeichnet,** daß die Unterlage aus einer U-förmigen Kassette (5) besteht, deren äußere den U-Schenkeln abgewandte Tragfläche zur Aufnahme von flachen Dachziegeln (7) eben ausgebildet ist.

## Claims

1. A refractory support for roof tiles to be dried and/or fired in kilns which can be stacked on kiln cars with either side facing up or down, comprising two opposite supporting surfaces for said roof tiles facing away from each other, one of said supporting surfaces being provided with supporting elements (8) for supporting parts of heavily shaped roof tiles (7') seated on said elements, **characterized in that** said support consists of a U-shaped setter (5) whose outer supporting surface facing away from the U-legs is flat to provide a conforming surface for supporting flat roof tiles (7).

## Revendications

1. Support réfractaire pour tuiles, empilable de part et d'autre sur le wagon de four, destine au séchage et/ou à la cuisson des tuiles dans des fours avec deux surfaces portantes opposées l'une par rapport à l'autre, pour la réception des tuiles, l'une de ces surfaces portante présentant des éléments d'appui (8) pour le soutien des parties, prenant appui, de tuiles fortement profilées (7'), **caractérisé en ce que** le support est constitué par une cassette en forme de U (5) dont la surface portante extérieure, opposée aux côtés en U, est de conception plane pour la réception de tuiles plates (7).
